# FASCICULE DE BREVET EUROPEEN

(11) **EP 0 283 629 B1**
(45) Date de publication et mention de la délivrance du brevet: **18.12.1991**
(21) Numéro de dépôt: 87440048.4
(22) Date de dépôt: 30.07.1987
(51) Int. Cl.: B65D 81/32, A61J 1/00

(54) **Conditionnement pour préparations extemporanées**
Verpackung von Präparaten für die Zubereitung an Ort und Stelle
Packaging for extemporaneous preparations

(30) Priorité: 24.03.1987 FR 8704195
(43) Date de publication de la demande: 28.09.1988
(73) Titulaire: SEMCO, Monaco (MC)
(72) Inventeur: Chibret, Jean, F-06400 Cannes (FR); Manni, Charles, Principauté de Monaco (MC)

(56) Documents cités:
- EP-A- 0 138 681
- DE-A- 1 913 926
- FR-A- 2 160 668
- FR-A- 2 427 960

## Description

La présente invention concerne des perfectionnements aux ensembles destinés à la préparation extemporanée de suspensions ou de solutions d'un produit actif, tels qu'ils sont décrits notamment au brevet US-3,917,063.

Un tel ensemble se compose d'une part de deux flacons hermétiques, le premier de ces flacons étant destiné à contenir ledit produit actif généralement sous forme de poudre sèche lyophilisée, et le second étant destiné à contenir le liquide dans lequel ledit produit doit être mis en solution ou en suspension au moment de son administration, et d'autre part de moyens de liaison permettant la mise en communication des deux flacons, en vue, dans un premier temps, d'introduire ledit liquide dans le premier flacon, puis, dans un second temps, d'aspirer, dans le second flacon, la solution ou la suspension ainsi formée.

A cet effet, le premier flacon est généralement en verre, et obturé par un bouchon élastique inséré dans son col, et présentant dans son axe un canal recouvert par une mince membrane d'étanchéité perforable, collée ou soudée sur une face, tandis que le second flacon, réalisé en matériau souple, est obturé par un stilligoutte dont l'extrémité a un diamètre légèrement inférieur à celui du canal précédent. Pour permettre l'assemblage et la mise en communication des deux flacons, l'embouchure du premier flacon est surmontée d'une douille, soit filetée intérieurement, soit lisse, alors que le flacon stilligoutte souple possède une partie cylindrique filetée pouvant se visser dans le manchon du premier flacon.

L'utilisation d'un tel ensemble consiste à visser le second flacon dans la douille du premier flacon, de telle manière que le stilligoutte vienne perforer la membrane en venant déboucher dans le premier flacon, tout en créant ainsi une étanchéité entre les deux flacons. En comprimant le second flacon, on provoque le passage du liquide dans le premier flacon ; en secouant l'ensemble, on crée la suspension ou solution, et en renversant l'ensemble en relachant la pression sur le second flacon, on fait retourner ladite solution en suspension dans le second flacon où il est aisé de l'enfermer en plaçant un bouchon sur le stilligoutte.

Selon le mode de réalisation d'un tel ensemble décrit au brevet US précité, la base de la douille filetée présente vers l'extérieur un rebord de même diamètre que la membrane d'étanchéisation, et cette douille est fixée sur le flacon au moyen d'une bague de sertissage métallique prenant appui, du côté supérieur sur ce rebord et du côté inférieur sur la collerette du premier flacon.

Un tel montage présente encore plusieurs inconvénients. En premier lieu, pour la fixation de la douille sur le premier flacon, il exige deux pièces distinctes, la douille elle-même généralement en matière plastique, et la bague de sertissage, métallique. La douille reposant simplement sur le dessus du bouchon caoutchouc, exige un centrage délicat. Le sertissage lui-même de la bague représente une opération séparée, qui interdit le montage en série des différents éléments du flacon en continu sur une machine unique. Il en résulte un prix de revient des pièces et du temps de montage relativement élevé.

Le document FR-A-2 160 668 propose une solution différente, évitant ce problème de sertissage. Toutefois, cette solution fait intervenir deux pièces de raccord distinctes, encliquetées chacune sur l'un des flacons, dont les contenus doivent être réunis, et une pièce additionnelle constituant un bouchon intermédiaire porté par l'une de ces deux pièces de raccord et traversé par une double aiguille destinée à venir perforer chacun des bouchons obturant respectivement chacun desdits flacons.

Une telle solution est donc compliquée par le nombre de pièces qu'elle fait intervenir :
- deux bouchons (un par flacon),
- deux pièces de raccord (une par flacon),
- une pièce additionnelle portant une double aiguille,
soit six pièces en tout, dont une double aiguille métallique.

Au contraire, l'invention propose une nouvelle solution au même problème, évitant l'opération de sertissage d'une pièce métallique séparée, mais n'impliquant qu'un nombre beaucoup plus restreint de pièces:
- un seul bouchon sur un seul des flacons,
- une pièce unique de raccord, encliquetable sur le même flacon et
- un stilligoutte obturant l'autre flacon et venant perforer le bouchon du premier flacon par vissage dans ladite pièce unique,
soit en tout trois pièces moulées en matière plastique seulement.

A cet effet selon la caractéristique essentielle de l'invention, la douille et la bague de sertissage précitées sont réalisées en une seule pièce moulée en matière plastique venant recouvrir le col du premier flacon, et par simple poussée, s'encliqueter sous ledit col.

Ladite pièce unique se met en place sans aucun problème de centrage, et s'immobilise sans nécessiter l'opération séparée de sertissage précitée.

Le nombre de pièces et les opérations de montage se trouvent donc limités, ce qui représente une économie globale de matière et de temps.

Pour empêcher la rotation de la douille au moment du vissage et du dévissage, il est prévu, selon l'invention, des nervures verticales sous la collerette d'encliquetage du flacon rigide.

Selon cette invention, le moyen d'obturation du flacon contenant le produit solide demeure, comme dans le système classique, un bouchon en matériau élastomère, enfoncé dans le goulot du flacon, et traversé par un trou operculé par une membrane d'étanchéité perforable. Comme il sera exposé ci-après, cette disposition assure l'étanchéité parfaite du système.

L'invention va maintenant être décrite avec référence au dessin annexé sur lequel :
- la figure 1 représente, en coupe axiale, un ensemble selon l'invention,
- la figure 2 représente, en vue éclatée, les éléments du premier flacon.

Si l'on se réfère à ces figures, le second flacon B est retourné et vissé dans la douille 1 du premier flacon A. Cette douille 1 comprend une partie supérieure 2, présentant un filetage intérieur 4, et une partie inférieure 3 présentant un épaulement intérieur 5.

De la manière connue, le flacon B se termine par un stilligoutte 6, raccordé au corps 7 du flacon par un épaulement 8 fileté extérieurement. De même, le flacon A est obturé par un bouchon 9 en matériau élastomère, traversé par un trou 10 operculé par une membrane d'étanchéité 11 perforable par exemple complexe aluminium polyéthylène.

Quand le flacon B est vissé sur le flacon A par coopération des filetages 4 et 8, le stilligoutte 6 vient perforer la membrane 11 et débouche dans le trou 10, mettant en communication les deux flacons.

Selon l'invention, la liaison entre lesdits deux flacons est réalisée au moyen de la pièce unique 1, cette pièce étant solidarisée avec le flacon A par encliquetage de l'épaulement 5 sur le col du flacon A.

Pour faciliter le centrage et la préparation des éléments les uns par rapport aux autres, il est prévu, selon l'invention, de placer sous la collerette d'encliquetage 12, dite "carnette", des nervures verticales 13 autour du col du flacon A. Dans un premier temps, l'encliquetage de 5 se fait de façon temporaire sur la carnette 12, puis par enfoncement de la douille sur le col, l'encliquetage définitif se fait sous la carnette 12, comme on le voit sur la figure 1. Le résultat de ces mesures est de faciliter le montage de la douille 1 sur le bouchon 9 et le flacon A et de le rendre moins coûteux.

Bien entendu, il est possible de prévoir, dans cette variante, les diverses caractéristiques secondaires déjà illustrées au Brevet US précité, et notamment une bille emprisonnée dans le stilligoutte et la douille, évitant une perforation prématurée de la membrane d'étanchéité.

Il convient de remarquer que la pièce 1, quand elle est encliquetée sur le goulot du flacon A, exerce sur le bouchon operculé une pression, qui en assure l'étanchéité.

Selon une particularité constituant une variante préférée, il peut être prévu, entre les deux flacons préassemblés, une languette déchirable formant entretoise d'écartement. Cette entretoise interdit, au début du vissage, la descente du stilligoutte jusqu'à la membrane dont la fonction d'étanchéisation est ainsi garantie. Quand on déchire la languette, on peut poursuivre le vissage, et perforer la membrane avec le stilligoutte. Une telle languette est semblable à celle représentée en 13-14 sur le brevet US précité, mais intervient pour la première fois selon l'invention, en combinaison avec une pièce de liaison encliquetable.

## Revendications

1. Conditionnement destiné à la préparation extemporanée de suspensions ou solutions d'un produit actif solide dans un produit liquide, chacun de ces produits étant contenu séparément dans un flacon hermétique, des moyens de liaison permettant la mise en communication des deux flacons, en vue, dans un premier temps de faire passer le liquide depuis le premier flacon B, qui le contient dans le second flacon A contenant le solide, puis, dans un second temps de réaspirer, dans le premier flacon la solution ou la suspension ainsi formée, caractérisé en ce que lesdits moyens de liaison consistent en une pièce unique (1), moulée en matière plastique, présentant une portion supérieure (2) filetée intérieurement en (4) en vue de son accouplement par vissage avec le goulot du flacon B contenant le liquide, et une portion inférieure (3) venant coiffer le goulot du flacon contenant le produit solide, qui est fermé par un bouchon élastomère (9) perforé (en 10) et obturé par un opercule perforable (11), et présentant intérieurement un épaulement (5) destiné à s'encliqueter par accrochage sur une ou plusieurs collerettes circulaires (12) dudit goulot.

2. Conditionnement selon la revendication 1, caractérisé en ce que l'on prévoit, entre les deux flacons préassemblés, une languette déchirable formant entretoise d'écartement, qui, quand elle est présente, interdit le vissage du flacon portant le stilligoutte au-delà du point de perforation de la membrane, et qui autorise cette perforation quand elle est enlevée.

3. Conditionnement selon la revendication 1, caractérisé en ce que le col du flacon A contenant le solide présente au-dessus de la collerette (12) des nervures verticales (13), destinées à coopérer avec la pièce de liaison (1) après encliquetage, de manière à empêcher la rotation du flacon A pendant le vissage du flacon B dans la pièce de liaison (1).

## Claims

1. Packaging adapted for the extemporaneous preparation of suspensions or solutions of a solid active principle in a liquid product, each of these products being contained separately in a hermetic flask, connection means allowing the two flasks to be brought into communication so that the liquid can firstly be caused to pass from the first flask B which contains it to the second flask A containing the solid and the solution or suspension formed in this way can secondly be aspirated back into the first flask, characterized in that the connection means comprise a single member (1) moulded from plastic material having an upper portion (2) which is internally threaded at (4) so that it can be screw connected to the neck of the flask B containing the liquid and a lower portion (3) which caps the neck of the flask containing the solid product and is closed by an elastomer stopper (9) perforated at (10) and closed off by a cover (11) which can be perforated and has an internal shoulder (5) adapted to snap lock by hooking on one or a plurality of circular collars (12) of the neck.

2. Packaging as claimed in claim 1, characterized in that a tearoff tongue is provided between the two pre-assembled flasks and forms a spacer bar which, when present, prevents the flask bearing the dropper from being screwed beyond the point of perforation of the membrane and which enables this perforation when it is removed.

3. Packaging as claimed in claim 1, characterized in that the neck of flask A containing the solid has vertical ribs (13) above the collar (12) which are adapted to cooperate with the connection member (1) after snaplocking so as to prevent the rotation of the flask A when the flask B is being screwed into the connection member (1).

## Patentansprüche

1. Packungsanordnung, die für die spontane Zubereitung von Suspensionen oder Lösungen eines aktiven Feststoffprodukts in einem flüssigen Produkt bestimmt ist, wobei jedes dieser Produkte getrennt in einem hermetisch verschlossenen Fläschchen enthalten ist und Verbindungsmittel erlauben, die zwei Fläschchen im Hinblick darauf, zu einem ersten Zeitpunkt die Flüssigkeit von dem ersten Fläschchen B, welches diese enthält, in das zweite, den Feststoff enthaltende Fläschchen A zum Fließen zu bringen und dann zu einem zweiten Zeitpunkt in das erste Fläschchen die auf diese Weise gebildete Lösung oder Suspension zurückzusaugen, in Verbindung zu bringen, dadurch gekennzeichnet, daß die genannten Verbindungsmittel aus einem einzigen, aus Kunststoff geformten Teil (1) bestehen, das einen oberen Abschnitt (2) mit einem Innengewinde (4) im Hinblick auf seine Kupplung durch Verschrauben mit dem Flaschenhals des die Flüssigkeit enthaltenden Fläschchens B und einen unteren Abschnitt (3), um den Flaschenhals des den Feststoff enthaltenden Fläschchens zu bedecken, welches durch einen elastomeren, bei (10) durchlochten sowie durch einen durchstoßbaren Deckel (11) abgeschlossenen Pfropfen (9) verstopft ist, aufweist und innenseitig eine Schulter (5) besitzt, die dazu bestimmt ist, sich durch Einhaken an einem oder mehreren kreisförmigen Bunden (12) des genannten Flaschenhalses zu verrasten.

2. Packungsanordnung nach Anspruch 1, dadurch gekennzeichnet, daß man zwischen den zwei vormontierten Fläschchen eine zerreißbare Zunge vorsieht, die einen Abstandsring bildet, welcher, wenn er vorhanden ist, das Verschrauben des den Tropfenzähler aufweisenden Fläschchens über den Durchstechpunkt der Membran hinaus verhindert und dieses Durchstechen zuläßt, wenn er entfernt ist.

3. Packungsanordnung nach Anspruch 1, dadurch gekennzeichnet, daß der Hals des den Feststoff enthaltenden Fläschchens A unterhalb des Bundes (12) vertikale Rillen (13) besitzt, die dazu bestimmt sind, mit dem Verbindungselement (1) nach dem Verrasten derart zusammenzuwirken, um die Drehung des Fläschchens A während des Schraubens des Fläschchens B in das Verbindungselement (1) zu verhindern.
